# NEUE EUROPÄISCHE PATENTSCHRIFT

(11) **EP 2 138 673 B2**
(45) Veröffentlichungstag und Bekanntmachung des Hinweises auf die Entscheidung über den Einspruch: **01.07.2020**
(45) Hinweis auf die Patenterteilung: 25.12.2013
(21) Anmeldenummer: 09007981.5
(22) Anmeldetag: 18.06.2009
(51) Int. Cl.: E06B 9/322, E06B 9/68

(54) **Sonnenschutzanlage mit Notraffvorrichtung**
Sun protection facility with emergency folding facility
Installation de protection solaire dotée d'un dispositif de retournement d'urgence

(30) Priorität: 26.06.2008 DE 102008030483
(43) Veröffentlichungstag der Anmeldung: 30.12.2009
(73) Patentinhaber: WAREMA Renkhoff GmbH, 97828 Marktheidenfeld (DE)
(72) Erfinder: Zobel, Simone, 97239 Aub (DE); Kraft, Karlheinz, 97225 Zellingen-Retzbach (DE)
(74) Vertreter: Boult Wade Tennant LLP

(56) Entgegenhaltungen:
- EP-A1- 1 083 291
- WO-A1-2005/010314
- WO-A1-2006/004404
- DE-A1- 3 238 473
- DE-A1-102004 029 553
- DE-C1- 10 216 342
- DE-U1- 20 005 567
- DE-U1- 20 012 242
- DE-U1- 20 219 778
- DE-U1-202005 000 588
- JP-A- 5 231 081
- US-A- 6 082 433
- Produktflyer, "Besam Teleskop-Schiebentürenantrieb Uni Slide T", 13.Juni 2007

## Beschreibung

Die vorliegende Erfindung befasst sich mit einer Sonnenschutzanlage mit einem mit Hilfe eines Primärantriebes wickel- oder raffbaren Behang und einer Notraffvorrichtung, die in einer Gefahrensituation ein besonders rasches Aufholen des Behangs ermöglicht.

Sonnenschutzanlagen werden mit Notraffvorrichtungen versehen, um in einem Gefahrenfall den Behang schneller als im normalen Betrieb aufholen zu können, um einen Fluchtweg rasch freigeben zu können. Ein Beispiel für eine Sonnenschutzanlage der eingangs genannten Art ist beispielsweise in der DE 202 19 778 U1 gezeigt. Dort ist ein vorgespanntes Federpaket vorgesehen, das durch Betätigen eines Bowdenzuges entriegelt wird, wobei die in den Federn gespeicherte Energie dann zum raschen Aufholen des Behangs genutzt wird. Diese Lösung ist weit verbreitet, bedingt jedoch eine Reihe von Nachteilen. Zum einen ist es nach einer Auslösung erforderlich, das Federelement erneut manuell zu spannen. Zudem resultiert eine unschöne Optik oft daraus, dass das Federpaket selbst nicht in die Oberschiene integriert werden kann und die Anlage damit mehr Bauraum im oberen Bereich beansprucht und außerdem die Notraffvorrichtung über spezielle zusätzliche Aufzugselemente verfügt, die im sichtbaren Bereich liegen oder aufwändig verdeckt werden müssen. Die zusätzlichen Bänder verkomplizieren auch den Aufbau der Anlage. Wegen des unkontrollierten Aufholen besteht auch eine Gefahr der Beschädigung von Raffstorelamellen, insbesondere bei bestimmten Lamellentypen, die vor dem Aufholen in eine bestimmte Winkelneigung gebracht werden müssen, da die Notraffvorrichtung gemäß dem Stand der Technik keine Wendungen der Lamellen vor der Notraffung bewerkstelligen können. Ein grundsätzlicher Nachteil besteht auch in der manuellen Auslösung, die eine entsprechende Schulung der Personen erfordert um einerseits Bedienfehler zu vermeiden und andererseits im Gefahrenfall sicher und schnell Fluchtwege freigeben zu können.

Aus der DE 10 2004 029 553 A1 ist eine Notraffvorrichtung bekannt, bei welcher einem elektrischen Antriebsmotor eine Federwelle zugeordnet ist, deren Federpaket bei einer Ausfahrbewegung gespannt wird. Im Notfall wird der elektrische Antrieb von der eigentlichen Notraffvorrichtung entkoppelt, so dass die in dem Federpaket gespeicherte Energie den Behang rasch aufholen kann. Diese Lösung hat zwar den Vorteil, dass nach einer Notraffung der elektrische Antrieb das Federpaket nach dem Schließen der Kupplung wieder vorspannen kann, neben den zuvor bereits erörterten Nachteilen solcher mechanischer Notraffvorrichtungen besteht aber noch der weitere Nachteil, dass der elektrische Antrieb die Notraffvorrichtung bei jedem Ausfahrvorgang spannen muss. Da die Notraffung erheblich schneller als ein normaler Verfahrvorgang ausgeführt werden soll, muss der elektrische Antrieb um eine Mehrfaches überdimensioniert sein, was einer wirtschaftlichen Fertigung entgegensteht und zu Problemen mit dem Bauraum und der Energieversorgung führen kann.

Sonnenschutzanlagen mit Sekundärantrieben, die aber für eine Notraffung nicht geeignet sind, sind aus der DE 200 05 567 U1, der DE 200 12 242 U1 und der JP 05231081 A bekannt.

Die Aufgabe der Erfindung besteht darin, eine Sonnenschutzanlage mit Notraffvorrichtung im Hinblick auf die vorstehenden Nachteile bestehender Ausführungsformen zu verbessern.

Erfindungsgemäß wird die Aufgabe durch eine Sonnenschutzanlage mit den Merkmalen des Anspruches 1 gelöst.

Die Realisierung der Notraffvorrichtung auf der Basis einer elektrischen Ausrüstung vermeidet das manuelle Spannen eines Federkraftspeichers, so dass auch nach einem Auslösen, beispielsweise im Falle einer Übung, die Anlage nach dem Ausfahren des Behangs über den Primärantrieb sofort wieder für den Normalbetrieb einschließlich Notraffung zur Verfügung steht, ohne dass im Normalbetrieb höheren Antriebsleistung gefordert wäre. Die Notraffvorrichtung wirkt auch über die normalen Aufzugs-/Wendelager auf die regulären Aufzugsbänder der Anlage. Zusätzliche Aufzugselemente können entfallen. Dadurch, dass der reguläre Antrieb ersetzt oder lediglich unterstützt wird und bei einer Notraffung die Lamellen damit zunächst in die hierfür geeignete Winkelstellung gebracht werden, besteht auch keine Gefahr einer Beschädigung der Lamellen mehr, zumal durch die Steuerung der Antriebsleistung die Aufholbewegung zwar sehr rasch, dennoch aber kontrolliert erfolgen kann.

Der Sekundärantrieb bietet den Vorteil, dass er auch bei einem Ausfall des Primärantriebes im Notfall noch den Behang raffen kann, wobei für die Anordnung des Sekundärantriebes verschiedene Möglichkeiten zur Verfügung stehen, die eine bessere Anpassung an räumliche Gegebenheiten ermöglichen, z. B. eine zweite Oberschiene vermeiden helfen.

Der Sekundärantrieb kann entweder über ein Differentialgetriebe oder alternativ über eine elektrisch schaltbare Kupplung mit der Antriebswelle des Primärantriebes gekoppelt sein. Das Differentialgetriebe bzw. die Kupplung sorgen dafür, dass im Normalbetrieb der zusätzliche Antrieb von der Antriebswelle entkoppelt ist und im normalen Betrieb nicht mit der Antriebswelle rotiert. Entsprechend wird der Sekundärantrieb nur im Notfall mit Spannung versorgt.

Als Anordnung für den Sekundärantrieb besteht die Option, diesen mit seiner Antriebswelle koaxial zum Primärantrieb anzuordnen beispielsweise auch auf einer einzigen, durchgehenden Antriebswelle. Sofern kein Platz im Bereich der Antriebswelle des Primärantriebes zur Verfügung steht, beispielsweise bei sehr schmalen Anlagen, kann der Sekundärantrieb der Notraffvorrichtung auch außerhalb der Oberschiene zur Aufnahme des Primärantriebes angeordnet und über geeignete Antriebsmomente mit der Antriebswelle des Primärantriebes gekoppelt sein. Beispielsweise kann der Sekundärantrieb auch mit einer vertikalen Antriebswelle seitlich neben oder über dem von dem Behang der Sonnenschutzanlage zu verschattenden Bereich angeordnet sein, wobei die Ankopplung dann über ein Winkelgetriebe erfolgt.

Die elektrische Ausrüstung der Notraffvorrichtung erlaubt auch eine problemlose Ansteuerung mit Hilfe eines externen Signals, das eine Steuereinrichtung betätigt, die die Notraffvorrichtung auslöst. Dieses externe Signal kann beispielsweise durch Betätigungsschalter oder -taster unterschiedliche Arten von Sensoren, wie z. B. Brand- und Rauchmelder oder Temperatursensoren, aber auch durch Bewegungsmelder, ausgelöste Rauch- und Wärmeabzuganlagen oder eine ausgelösten Feueralarm generiert werden. Ohne weiteres ist es auch möglich, von einer Zentrale aus, in der die Gebäudetechnik zentral überwacht wird, das externe Auslösesignal für alle in einem Gebäude verbauten Notraffvorrichtungen zu geben, die dann simultan die Fluchtwege freigeben, ohne dass jede Anlage einzeln manuell ausgelöst werden müsste.

Besonders bevorzugt ist eine Ausführungsform, bei welcher die Notraffvorrichtung über eine Notstromversorgung verfügt, die im Falle eines Stromausfalls das Signal zum Auslösen der Notraffvorrichtung generiert und die notwendige elektrische Antriebsleistung zur Verfügung stellt.

Eine weitere zweckmäßige Ausführungsform der Erfindung sieht vor, dass ein Windsensor im Falle einer bestimmten Windbelastung das externe Signal zum Auslösen der Notraffvorrichtung generiert. Dabei kann auch durch eine Steuerlogik unterschieden werden, ob bei einer relativ kleinen Windbelastung ein relativ langsames Aufrollen des Behangs mit Hilfe des Primärantriebes oder, z. B. bei einem aufkommenden Gewitter mit starken Böen, ein schnelles Aufholen mit Hilfe des Sekundärantriebes erfolgen soll.

Nachfolgend wird anhand der beigefügten Zeichnungen näher auf Ausführungsbeispiele der Erfindung eingegangen. Es zeigen:
- Fig. 1: eine erste Ausführungsform einer Sonnenschutzanlage mit außerhalb der Oberschiene angeordnetem Sekundärantrieb einer Notraffvorrichtung;
- Fig. 2: eine in eine Oberschiene einer Sonnenschutzanlage integrierte Notraffvorrichtung;
- Fig. 3: eine Ausführungsform einer Anlage mit elektronisch realisierter Notraffvorrichtung, die nicht Bestandteil der Erfindung ist.

Fig. 1 zeigt eine Oberschiene 12 einer Sonnenschutzanlage 10 mit einem raffbaren Lamellenbehang (nicht gezeigt), wie er beispielsweise zur Verschattung im Bereich von Türen oder Fenstern eingesetzt wird, die auch als Fluchtweg dienen. In der Oberschiene 12 ist ein elektrischer Primärantrieb 14 vorgesehen, der über eine Antriebswelle 16 auf kombinierte Wende-/Aufzugslager wirkt. Die Aufzugslager besitzen jeweils eine Bandspule, auf welchen ein Aufzugsband auf- und abgewickelt werden kann, das an der Endschiene des Behangs (nicht gezeigt) befestigt ist. Die einzelnen Lamellen (ebenfalls nicht gezeigt) des Behangs sind an einer Leiterkordel oder dergleichen aufgehängt, die das Wendelager 18 umschlingt. Das Wendelager kann innerhalb eines definierten Winkelbereiches durch Verstellen des Primärantriebes verschwenkt werden, so dass die Neigung der Lamellen einstellbar ist. Dies bedeutet auch, dass beim Aufholen des Behangs mit der dadurch vorgegebenen Drehrichtung die Lamellen vor dem Aufholen zunächst durch Verschwenken der Wendelager bis an den Endanschlag immer in eine definierte Winkelstellung gebracht werden.

Da das Aufholen des Behangs im Normalfall vergleichsweise langsam vonstatten geht, weil kein Bedarf für ein besonders rasches Aufholen besteht und für ein schnelleres Aufholen eine erheblich höhere Antriebsleistung erforderlich wäre, die wiederum einen größeren Primärantrieb 14 bedingen würde, ist es notwendig, für eine Notfallsituation eine Notraffvorrichtung 20 vorzusehen, mit deren Hilfe im Gefahrenfall das Aufholen des Behangs erheblich beschleunigt werden kann, z. B. um etwa den Faktor 10. Die Notraffvorrichtung 20 verfügt über einen Sekundärantrieb 22, der über eine Antriebswelle 24 und ein Winkelgetriebe 26 auf eine Zwischenwelle 28 wirkt, die über ein Differentialgetriebe 30 an die Antriebswelle 16 des Primärantriebes 14 angekoppelt ist. Im Regelfall trennt das Differentialgetriebe 30 den Sekundärantrieb 22 vom Primärantrieb 14, d. h. bei einem normalen Verstellen des Behangs ruht der Sekundärantrieb 22 und die ihm zugeordneten Antriebselemente 24, 26, 28.

Der Sekundärantrieb 22 ist so ausgelegt, dass er nach seinem Einschalten die Wende-/Aufzugslager mit gegenüber dem Primärantrieb 14 erheblich höherer Drehzahl antreibt, so dass das Aufholen ggf. unter weiterer Unterstützung durch den Primärantrieb 14 erheblich schneller vonstatten gehen kann. Ein typischer Wert ist eine um den Faktor 10 oder mehr erhöhte Drehzahl. Da der Antrieb über die Wende-/ Aufzugslager 18 und die Antriebswelle 16 des Primärantriebes 14 erfolgt, werden auch die Lamellen vorher in eine für das Raffen optimale Position gebracht, so dass eine Beschädigung auch bei ausgefallenen Lamellenprofilen ausgeschlossen werden kann. Außerdem sind für die Notraffvorrichtung keine zusätzlichen Aufholbänder erforderlich, die im sichtbaren Bereich liegen würden und bei bekannten Anlagen bei ausgefahrenem Behang das optische Erscheinungsbild stören.

Die Ansteuerung des Sekundärantriebes 22 erfolgt mittels einer Steuereinrichtung, die durch ein externes Signal auslösbar ist. Ein solches externes Signal kann beispielsweise eine Betätigungstaste oder -schalter (nicht dargestellt) sein, der in unmittelbarer Nähe der Anlage angeordnet und als Notfallschalter gekennzeichnet ist. Besonders vorteilhaft ist aber, dass das externe Signal auch durch andere Sensoren ausgelöst werden kann, beispielsweise Brand- oder Rauchmelder, Temperatursensoren, Bewegungsmelder oder Auslösesignale von Rauch- und Wärmeabzugsanlagen. Die Auslösung kann auch über eine zentrale Steuerzentrale erfolgen, wenn beispielsweise in einem Haus ein Feueralarm ausgelöst wird.

Der Sekundärantrieb 22 und die ihm zugeordnete Steuereinrichtung können mit einer Notstromversorgung gekoppelt sein, die beispielsweise im Falle eines Stromausfalls das externe Signal generiert und auch die elektrische Energie für die Betätigung des Sekundärantriebes 22 zur Verfügung stellt. Denkbar ist auch die Ansteuerung der Notfallvorrichtung 20 bei einem Windalarm, wenn beispielsweise plötzliche Windböen in erheblicher Stärke drohen, die Sonnenschutzanlage 10 zu beschädigen.

Da die in Fig. 1 gezeigte Ausführungsform wegen der kurzen Länge der Oberschiene nicht genügend Raum bietet, den Sekundärantrieb in die Oberschiene zu integrieren, sind dort der Sekundärantrieb 22 und die ihm zugeordneten Antriebselemente seitlich und um 90° gedreht unterhalb der Oberschiene angeordnet. Bei genügend langer Oberschiene ist es ohne weiteres möglich, den Sekundärantrieb in die Oberschiene zu integrieren. So ist bei dem Ausführungsbeispiel gemäß Fig. 2 in einer Oberschiene 112 nicht nur ein Primärantrieb 114 mit den bereits erörterten Wende-/Aufzugslagern 118 vorgesehen, sondern auch ein Sekundärantrieb 122, der bei dieser koaxialen Anordnung zum Primärantrieb 114 über eine einfache Zwischenwelle 128 auf das Differentialgetriebe 130 wirken kann. Bei einer solchen Anordnung ist es von außen nicht mehr erkennbar, dass die Sonnenschutzanlage mit einer Notraffvorrichtung ausgerüstet ist, und auch bei der Montage entsteht keinerlei Mehraufwand, mit Ausnahme einer eventuelle vorzusehenden Verdrahtung der Notfallvorrichtung 120 zum Anlegen externer Steuersignale oder einer Verbindung mit einer Notstromversorgung.

Schließlich ist in Fig. 3 eine nicht der Erfindung zugehörige Ausführungsform einer Sonnenschutzanlage 210 gezeigt, bei welcher ein einziger Antrieb 214 sowohl den Primärantrieb als auch den Sekundärantrieb darstellt. Die Besonderheit dieser Ausführungsform liegt darin, dass der Antrieb 214 in mehreren Betriebsbereichen mit unterschiedlichen Drehzahlen betreibbar ist, wobei eine Steuervorrichtung im Regelfall für ein vergleichsweise langsames Ein- und Ausfahren des Behanges sorgt. In einer Notfallsituation mit Auslösen des bereits angesprochenen externen Signals erzeugt dann die Steuervorrichtung entweder eine erhöhte Versorgungsspannung für den Antrieb 214 oder es werden zusätzliche Wicklungen in dem Antriebsmotor 214 bestromt, um durch die dann höhere Antriebsleistung das rasche Einholen des Behangs zu veranlassen. Der Vorteil dieser Ausführungsform besteht in dem Wegfall sämtlicher Getriebeteile zur Ankopplung des Sekundärantriebes an den Primärantrieb, d. h. der einzige vorgesehene Antrieb 214 wird schlicht über Antriebswellen 216 mit dem im Beispielsfall 2 Aufzug-/Wendelagern 218 gekoppelt. Dem gegebenenfalls etwas höheren Platzbedarf des Antriebes 214, der die höhere Antriebsleistung zumindest im kurzzeitigen Betrieb schadlos überstehen muss, steht die Raumersparnis durch die entfallenden Getriebeteile und die damit verbundene Kosteneinsparung entgegen.

Die beschriebene Notraffvorrichtung ist nicht nur bei den zuvor erwähnten Raffstoreanlagen einsetzbar, sondern kann auch zum besonders schnellen Einholen von wickelbaren Behängen dienen, z. B. bei Rollos, Markisen oder Verdunklungsanlagen. Die Notraffvorrichtung wirkt dann anstelle oder zusätzlich zu dem Primärantrieb auf die Wickelwelle des Behangs.

## Patentansprüche

1. Sonnenschutzanlage mit einem mit Hilfe eines Primärantriebes (14) wickel- oder raffbaren Behang und einer Notraffvorrichtung (20), die in einer Gefahrensituation ein besonders rasches Aufholen des Behanges ermöglicht, **dadurch gekennzeichnet, dass** die Notraffvorrichtung (20) über einen elektrischen Sekundärantrieb (22; 122) verfügt, der beim Auslösen ein beschleunigtes Aufholen des Behangs durch Bereitstellen einer erhöhten Antriebsleistung anstelle oder zusätzlich zu der regulären Antriebsleistung des Primärantriebes (14; 114) bewirkt, indem er den regulären Primärantrieb (14; 114) im Notfall zum raschen Aufholen des Behanges ersetzt oder diesem zuschaltbar ist, so dass der Behang in einer wesentlich kürzeren Zeit raffbar ist, wobei der Sekundärantrieb auf einer einzigen, durchgehenden Antriebswelle koaxial zum Primärantrieb angeordnet ist oder der Sekundärantrieb (22; 122) der Notraffvorrichtung (20; 120) über ein Differentialgetriebe (30; 130) mit der Antriebswelle (16; 116) des Primärantriebes (14; 114) gekoppelt ist oder der elektrische Sekundärantrieb der Notraffvorrichtung mit dem Primärantrieb über eine elektrisch schaltbare Kupplung gekoppelt ist.

2. Sonnenschutzanlage nach Anspruch 1, **dadurch gekennzeichnet, dass** eine Steuereinrichtung vorgesehen ist, die bei Anliegen eines externen Signals die Notraffvorrichtung (20; 120) auslöst.

3. Sonnenschutzanlage nach Anspruch 2, **dadurch gekennzeichnet, dass** das externe Signal durch einen Betätigungsschalter oder -taster bestimmte Sensoren, wie z. B. Brand- oder Rauchmelder, Temperatursensoren, Bewegungsdetektoren, Rauch- oder Wärmabzugsanlagen oder dergleichen auslösbar ist.

4. Sonnenschutzanlage nach Anspruch 2 oder 3, **dadurch gekennzeichnet, dass** die Notraffvorrichtung über eine Notstromversorgung verfügt, die im Falle eines Stromausfalls das externe Signal zum Auslösen der Notraffvorrichtung generiert und die erforderliche elektrische Antriebsenergie zur Verfügung stellt.

5. Sonnenschutzanlage nach einem der Ansprüche 2 bis 4, **dadurch gekennzeichnet, dass** ein Windsensor im Falle einer bestimmten Windbelastung das externe Signal zum Auslösen der Notraffvorrichtung generiert.

6. Sonnenschutzanlage nach einem der vorhergehenden Ansprüche, **dadurch gekennzeichnet, dass** die Notraffung über Antriebselemente und/oder Aufzugselemente des Primärantriebes (14) erfolgt.

## Claims

1. A sun protection system comprising a hanging, which can be wound or gathered with the help of a primary drive (14), and comprising an emergency gathering device (20), which provides for a particularly quick pick-up of the hanging in a dangerous situation, **characterized in that** the emergency gathering device (20) has an electric secondary drive (22; 122), which, in response to being triggered, effects an accelerated pick-up of the hanging by providing an increased drive power instead of or in addition to the regular drive power of the primary drive (14; 114), **in that**, in case of an emergency, it replaces the regular primary drive (14; 114) for quickly picking up the hanging or can be connected to the latter, so that the hanging can be gathered within a significantly shorter period of time, wherein the secondary drive being arranged on a single continuous drive shaft coaxial with the primary drive or the secondary drive (22; 122) of the emergency gathering device (20; 120) is coupled to the drive shaft (16; 116) of the primary drive (14; 114) via a differential gear (30; 130) or the electric secondary drive of the emergency gathering device is coupled to the primary drive via an electrically switchable coupling.

2. The sun protection system according to claim 1, **characterized in that** provision is made for a control device, which triggers the emergency gathering device (20; 120) when an external signal is applied.

3. The sun protection system according to claim 2, **characterized in that** the external signal can be triggered by means of a control switch or button or by certain sensors, such as fire or smoke detectors, temperature sensors, motion detectors, smoke or heat exhaust systems or the like.

4. The sun protection system according to claim 2 or 3, **characterized in that** the emergency gathering device has an emergency power supply, which, in the case of a power failure, generates the external signal for triggering the emergency gathering device and which provides the required electrical drive energy.

5. The sun protection system according to any one of claims 2 to 4, **characterized in that**, in the case of a certain wind load, a wind sensor generates the external signal for triggering the emergency gathering device.

6. The sun protection system according to any one of the preceding claims, **characterized in that** the emergency gathering takes place via drive elements and/or hoisting elements of the primary drive (14).

## Revendications

1. Installation de protection solaire dotée d'une tenture pouvant être enroulée ou retournée à l'aide d'un entraînement primaire (14), et d'un dispositif de retournement d'urgence (20) qui, dans une situation de danger, permet de relever la tenture particulièrement vite, **caractérisé en ce que** le dispositif de retournement d'urgence (20) dispose d'un entraînement électrique secondaire (22 ; 122) qui, lorsqu'il est lancé, effectue un relèvement accéléré de la tenture en fournissant une puissance d'entraînement accrue à la place ou en plus de la puissance d'entrainement régulière de l'entraînement primaire (14 ; 114), **en ce qu'**il remplace l'entraînement primaire (14 ; 114) régulier en cas d'urgence pour relever la tenture rapidement ou peut être raccordé en plus sur celui-ci de façon à ce que la tenture puisse être retournée en un temps essentiellement court ou l'entraînement secondaire étant disposé sur un seul arbre d'entraînement continu coaxial avec l'entraînement primaire ou l'entraînement secondaire (22 ; 122) du dispositif de retournement d'urgence (20 ; 120) est couplé à l'arbre d'entraînement (16 ; 116) de l'entraînement primaire (14 ; 114) par un engrenage différentiel (30 ; 130) ou l'entraînement secondaire électrique du dispositif de retournement d'urgence est couplé à l'entraînement primaire via un couplage pouvant être branché électriquement.

2. Installation de protection solaire selon la revendication 1, **caractérisée en ce qu'**un dispositif de commande est prévu qui déclenche le dispositif de retournement d'urgence (20 ; 120) lorsqu'un signal extérieur arrive.

3. Installation de protection solaire selon la revendication 2, **caractérisée en ce que** le signal extérieur peut être déclenché par un interrupteur ou boutonpoussoir de commande ou par des capteurs définis, comme par exemple des capteurs d'incendie, de fumées, de température, de mouvement, des installations d'extraction de fumées ou de chaleur ou similaires.

4. Installation de protection solaire selon la revendication 2 ou 3, **caractérisée en ce que** le dispositif de retournement d'urgence dispose d'une alimentation électrique d'urgence qui génère, en cas de panne de courant, le signal extérieur pour déclencher le dispositif de retournement d'urgence et apporte l'énergie d'entraînement électrique nécessaire.

5. Installation de protection solaire selon l'une des revendications 2 à 4, **caractérisée en ce qu'**un capteur de vent génère, en cas de charge au vent définie, le signal extérieur pour déclencher le dispositif de retournement d'urgence.

6. Installation de protection solaire selon l'une des revendications précédentes, **caractérisée en ce que** le retournement d'urgence s'effectue via des éléments d'entraînement et/ou des éléments d'élévation de l'entraînement primaire (14).
